# EUROPÄISCHE PATENTSCHRIFT

(11) **EP 0 383 892 B1**
(45) Veröffentlichungstag und Bekanntmachung des Hinweises auf die Patenterteilung: **11.08.1993**
(21) Anmeldenummer: 89909675.4
(22) Anmeldetag: 28.08.1989
(51) Int. Cl.: A63B 69/40

(54) **BALLWURFEINRICHTUNG, INSBESONDERE FÜR TENNISBÄLLE**
BALL-THROWING DEVICE, IN PARTICULAR FOR TENNIS BALLS
DISPOSITIF DE LANCEMENT DE BALLES, NOTAMMENT POUR BALLES DE TENNIS

(30) Priorität: 29.08.1988 AT 2111/88
(43) Veröffentlichungstag der Anmeldung: 29.08.1990
(73) Patentinhaber: SALANSKY, Werner, A-1140 Wien (AT)
(72) Erfinder: SALANSKY, Werner, A-1140 Wien (AT)
(74) Vertreter: Torggler, Paul, Dr.
(86) Internationale Anmeldenummer: AT8900075
(87) Internationale Veröffentlichungsnummer: WO9001975

(56) Entgegenhaltungen:
- DE-A- 2 651 335
- DE-A- 2 753 120
- DE-A- 3 031 083
- DE-A- 3 216 602
- FR-A- 2 239 264
- US-A- 3 807 379

## Beschreibung

Die Erfindung bezieht sich auf eine Ballwurfeinrichtung insbesondere für Tennisbälle, mit einem Ballmagazin, einer Ballauswurfeinrichtung und einer Zufuhreinrichtung, die die Bälle aus dem Ballmagazin mit veränderbarer Zufuhrfolgefrequenz einzeln der Ballauswurfeinrichtung zuführt, wobei die Ballauswurfeinrichtung jeden Ball entsprechend einer ihrer vorprogrammierbaren Schußeinstellungen, die jeweils Geschwindigkeit, Drall und/oder Abschußrichtung des Balles festlegen, abschießt.

Bei bekannten Ballwurfmaschinen erfolgt im allgemeinen die Schwenkung in der Horizontalen automatisch, um dem Spieler die Bälle auf unterschiedliche Art zuzuwerfen.

Die FR-A-2 239 264 beschreibt eine Einrichtung zum Auswurf von Tennisbällen, bei der sowohl die Auswurfgeschwindigkeit als auch die Auswurfrichtung einstellbar ist. Es sind aufwendige mechanische Maßnahmen vorgesehen, um während des Spieles unregelmäßige Auswurfgeschwindigkeiten und Auswurfrichtungen zu bewirken und um das Spiel realistischer zu gestalten. Eine variable Zufuhrfolgefrequenz aus dem Ballmagazin und damit verschiedene Pausen zwischen den einzelnen Bällen sind nicht vorgesehen.

Die DE-A-26 51 335 zeigt eine Einrichtung zum Auswurf von Fußbällen, bei der die aus einem Ballmagazin über einen sternförmigen Treiber zugeführten Fußbälle mit einem Schlagpendel abgeschlagen werden. Die Abschlagstärke und die Abschlagrichtung ist einstellbar. Die Zufuhr aus dem Ballmagazin erfolgt intermittierend. Der Spieler kann die Zufuhrfolgefrequenz zwar einstellen, eine automatische Veränderung der Zufuhrfolgefrequenz in Abhängigkeit von den Schußeinstellungen (Abschußrichtung, Abschußgeschwindigkeit) ist jedoch nicht vorgesehen.

Die US-A-3,807,379 zeigt eine Ballwurfeinrichtung mit einem Ballmagazin und einer Ballwurfeinrichtung in Form eines Rohres, aus dem die Bälle einzeln abgeschossen werden. Die Lage des Rohres und damit die Schußeinstellungen sind über zwei Motoren einstellbar. Die Länge von Steuerschlitzen in einer bewegten Lochkarte bestimmt die Einschaltdauer der Motoren und damit die relative Verstellung der Schußeinstellung. Nach dieser Verstellung erfolgt jeweils - durch einen weiteren Steuerschlitz auf der Lochkarte bedingt - der Auswurf des Balles. Mit dem Auswurf des Balles erfolgt automatisch die Zufuhr des nächsten Balles in das Auswurfrohr.

Um das Spiel realistischer zu gestalten, ist es bereits bekannt, bestimmte Schußeinstellungen der Ballauswurfeinrichtung vorzuprogrammieren und dann abzurufen. Durch eine solche Schußeinstellung werden im allgemeinen Geschwindigkeit, Drall und Richtung des abgeschossenen Balles definiert.

Nachteilig wirkt sich bei den bekannten Ballwurfeinrichtungen die gleichmäßige durch die Zufuhreinrichtung festgelegte Zufuhrfolgefrequenz und die damit verknüpfte gleiche Auswurffolgefrequenz der Bälle aus. Um das Spiel schneller oder langsamer zu gestalten, ist es zwar bekannt, diese Zufuhrfolgefrequenz zu verstellen. Durch die bei einmal gewählter Spielschnelligkeit immer gleich langen Pausen zwischen den Bällen wird das Spiel aber leicht monoton und entspricht kaum einem realen Tennisspiel.

Aufgabe der Erfindung ist es, eine Ballwurfeinrichtung der eingangs genannten Art zu schaffen, mit der ein abwechslungsreicher und realistischer Spielverlauf erzielbar ist.

Dies wird erfindungsgemäß dadurch erreicht, daß die veränderbare Zufuhrfolgefrequenz der Zufuhreinrichtung in Abhängigkeit von den Schußeinstellungen der Ballauswurfeinrichtung gesteuert ist, wobei jeder von der Ballauswurfeinrichtung zum Abschuß eines Balles eingenommenen Schußeinstellung ein Zeitinervallmaß zur Festlegung der Zufuhr des nächsten Balles durch die Zufuhreinrichtung zugeordnet ist.

Die durch die Ballauswurfeinrichtung festgelegte Schußeinstellung legt also immer das Zeitintervall fest, nach dem der nächste Ball aus dem Magazin durch die Zufurheinrichtung zugeführt wird.

Damit ist es möglich, die Pausen zwischen den abgeschossenen Bällen den durch die Schußeinstellungen festgelegten Flugcharakteristika anzupassen, wie es auch in einem richtigen Tennisspiel der Fall ist. Beispielsweise kann die Zufuhrfolgefrequenz (und damit natürlich immer auch die Auswurffolgefrequenz), so gewählt sein, daß die Pause nach einem kurzen, schnellen Ball kurz ist und nach einem hohen Ball länger ist. Die erfindungsgemäße Einrichtung vermittelt dem Spieler in verstärktem Maß das Gefühl, nicht einfach gegen eine Maschine mit gleichmäßigem Auswurfrhythmus, sondern gegen einen wirklichen Gegenspieler zu spielen.

Die Tatsache, daß durch eine Schußeinstellung immer die nachfolgende Pause festgelegt wird, ist vor allem dann von Vorteil, wenn die Abfolge der Schußeinstellungen durch einen Zufallsgenerator bestimmt wird, weil dann trotz der zufälligen Abfolge der Schußeinstellungen immer sichergestellt ist, daß die Intervalle zwischen den Bällen durch die immer zusammenbleibenden Einheiten "Ball und Pause nach dem Ball" realistisch bleiben. Auch bei einer vom Benutzer willkürlich vorgenommenen Programmierung der Abfolge der Schußeinstellungen bleiben die Intervalle zwischen den Bällen realistisch.

Das oben angesprochene Zeitintervallmaß legt über eine entsprechende Steuereinrichtung für jede Schußeinstellung fest, wann die Zufuhreinrichtung den nächsten Ball zuführt. Gemäß einer bevorzugten Ausführungsform der Erfindung ist vorgesehen, daß eine Einstellvorrichtung vorgesehen ist, über welche alle in Kombination mit den Schußeinstellungen der Auswurfeinrichtung festgelegten Zeitintervalle zwischen den zugeführten Bällen um einen einstellbaren Faktor gemeinsam verlängerbar bzw. verkürzbar sind. Damit lassen sich die Auswurfzeiten zwischen den Bällen proportional verändern, d.h. die verschieden zu den einzelnen Schußeinstellungen in Form von Zeitintervallmaßen programmierten Zeitintervalle werden alle um den gleichen Faktor verlängert oder verkürzt. Damit bleibt das Spiel "sinngemäß" gleich. Es wird nur insgesamt schneller oder langsamer. Diese Gesamtspielschnelligkeit läßt sich günstigerweise über eine Fernsteuerung vom Spieler verändern.

Der Beginn jedes Zeitintervalls, nach dem die Zuführeinrichtung den nächsten Ball zuführt, kann über einen Balldurchgangssensor in der vom Ballmagazin zur Auswurfeinrichtung führenden Zufuhrbahn festgelegt sein. Prinzipiell wäre es auch denkbar etwa bestimmte Stellungen des Zufuhrorgans am Boden des Ballmagazins für die Festlegung des Beginns solcher Zeitintervalle heranzuziehen. Der Balldurchgangssensor erlaubt jedoch, den wahren Balldurchgang eindeutig festzustellen und damit einen sehr genauen "ballbezogenen" Funktionsablauf. Bleibt beispielsweise einmal ein Ball trotz richtiger Stellung der Zuführeinrichtung aus oder kommt etwas verspätet, so stört dies den Funktionsablauf nicht, da beispielsweise eine Weiterschaltung der Auswurfeinrichtung auf eine nächste Schußeinstellung erst nach einer bestimmten Zeit nach dem wahren Balldurchgang erfolgt und auch die Zufuhrsteuerung den wahren Balldurchgang als Startsignal nimmt. Der Sensor läßt sich ebenfalls als Abschaltsensor verwenden, der nach einer bestimmten Zeit bei Ausbleiben der Bälle das Gerät automatisch abschaltet.

Nachfolgend wird ein Ausführungsbeispiel der Erfindung anhand der Figuren der beilieqenden Zeichnungen eingehend beschrieben.

Die Fig.1 zeigt eine Seitenansicht teilweise im Schnitt einer erfindungsgemäßen Ballwurfeinrichtung, die Fig.2 zeigt eine Draufsicht auf eine erfindungsgemäße Ballwurfeinrichtung ,und die Fig.3 zeigt eine Ansicht von unten auf die erfindungsgemäße Ballwurfeinrichtung.

Wie aus den Figuren der Zeichnung ersichtlich, besteht die erfindungsgemäße Ballwurfmaschine aus einem Kasten 1, in dem oben das Ballmagazin 2 und unten die Ballauswurfeinrichtung 3 angeordnet sind.

Die Ballauswurfeinrichtung 3 steht über eine schlauchförmige Zuführleitung, die von einer Drahtwendel 4 gebildet wird, mit dem Ballmagazin 2 in Verbindung.

Die Zufuhr der einzelnen Bälle 5 vom Ballmagazin 2 zum Ballwurfmechanismus 3 wird in herkömmlicher Art und Weise von einem Treiber 6 geregelt, der zwischen Armen 7 die Bälle 5 aufnimmt und diese einzeln einer Einlaßöffnung 8 der schlauchförmigen Drahtwendel 4 zuführt. Der Antrieb des Treibers 6 erfolgt über einen Elektromotor 10. Der Treiber 6 ist auf einer Drehachse 9 gelagert.

Die beiden Hauptteile der Auswurfeinrichtung 3 sind die beiden Rollen 11 und 12. Die beiden Rollen 11 und 12 sind auf einer Wippe 73 gelagert. Der Neigungswinkel der Wippe 13 in der Vertikalen, d.h. deren Schwenkung in der Richtung des Pfeiles A der Fig.1 wird über einen Elektromotor gesteuert.

Die Wippe 13 ist an der Lagerstelle 14 um eine vertikale Drehachse 15 drehbar gelagert. Dabei wird ein sehr großer horizontaler Schwenkwinkel von bis zu 120° erzielt. Die Schwenkbewegung wird von der Drahtwendel 4, die die Zuführbahn für die Bälle 5 bildet, nicht behindert.

Die Drehung um die Drehachse 15 in der Horizontalen, d.h. in der Richtung des Pfeiles B der Fig.3 wird von einem Elektromotor 16 bewirkt.

Die gesamte Ballauswurfeinrichtung 3 ist mit einem zylindrischen Mantel 17 umgeben, der eine Öffnung 18 für den Durchlaß der Bälle 5 aufweist.

Der Kasten 1 ist mit Rollen 19 versehen, jedoch dienen diese nur dem Transport der Ballwurfmaschine. Während der Schwenkung des Wurfmechanismus 3 bleibt der Kasten stehen. Es bewegen sich nur die von der Achse 15 getragenen Teile.

Die Zufuhreinrichtung weist als wesentlichen Bestandteil das drehbar gelagerte Zufuhrorgan (Treiber) 6 auf. Zur Verbesserung der Zufuhr weist der Treiber 6 an seinen Außenflächen einen Reibbelag 24 auf, welchen für eine gute Mitnahme der anliegenden Tennisbälle sorgt.

Die Stellung der Wippe 13, der Verdrehwinkel um die vertikale Achse 15 und die Geschwindigkeiten der beiden Rollen 11, 12 definierten die Schußeinstellung der Ballauswurfeinrichtung 3 und damit die Flugcharakteristik des abgeschossenen Balles.

Der gesamte Spielablauf, d.h. die Schußeinstellungen der Ballauswurfeinrichtung 3 und das Zufuhrorgan 6 (aus Gründen der Übersichtlichkeit sind die zur Ballauswurfeinrichtung führenden Steuerleitungen nicht dargestellt), wird von einer allgemein mit 22 bezeichneten elektronischen Steuereinrichtung gesteuert. In der vom Benutzer über die Tastatur 23 oder eine Fernsteuerung inhaltlich veränderbare Speichereinrichtung 25 sind schußeinstellungsbezogene Daten abgespeichert, wobei jeder Datensatz einer bestimmten Schußeinstellung bzw. Ballflugcharacteristik entspricht. Die Einprogrammierung dieser Schußeinstellungen kann auf benutzerfreundliche Weise erfolgen, indem nicht die Rollengeschwindigkeiten und Rollenstellungen direkt, sondern etwa die gewünschte Ballgeschwindigkeit, Ballrichtung, Drall etc. eingegeben werden. Die eingegebenen und eingespeicherten Daten sind über einen Bildschirm anzeigbar.

Die Abfolge der nun vorprogrammierten Schußeinstellungen kann über eine vom Benutzer programmierbare Ablaufsteuereinrichtung 27 festgelegt sein, wobei für Trainingszwecke bestimmte Bälle (Schußeinstellungen) auch mehrmals hintereinander verlangt werden können. Daneben besteht die Möglichkeit, die Abfolge der Schußeinstellungen über einen Zufallsgenerator 28 zu bestimmen.

Erfindungswesentlich ist nun, daß die Zufuhrfolgefrequenz, mit der das Zufuhrorgan 6 Bälle 5 aus dem Magazin 2 der Ballauswurfeinrichtung 3 zuführt, nicht wie bisher im wesentlichen konstant, sondern in Abhängigkeit von den Schußeinstellungen der Ballauswurfeinrichtung 3 veränderlich gesteuert ist. Damit kann der Spielverlauf realistischer gestaltet werden, weil die Pausen zwischen den Bällen, wie im richtigen Spiel, auf die Art der gespielten Bälle abstimmbar sind.

Dabei ist es besonders günstig, daß jeder von der Ballauswurfeinrichtung zum Abschluß eines Balles eingenommenen Schußeinstellung ein Zeitintervallmaß zur Festlegung der Zufuhr des nächsten Balles durch die Zufuhreinrichtung zugeordnet ist. Der Beginn des Zeitinvertalls wird güngstigerweise durch einen Balldurchgangssensor 29 in der Drahtwendel 4 festgelegt, welcher die wahre Ballzuführung erfaßt. Nach einem von der Schußeinstellung des abgeschossenen Balles abhängigen, vom Benutzer im Speicher 25 vorprogrammierbaren Zeitintervall erfolgt - gesteuert durch die elektronische Steuereinrichtung - die Zufuhr des nächsten Balles. Dabei kann sich der Treiber 6 laufend drehen, wobei die Drehzahl je nach kurzem oder langem Zeitintervall erhöht oder erniedrigt wird. Dadurch, daß jeder Schußeinstellung immer jene Pause zugeordnet ist, nach der der nächste Ball zugeführt wird, bleibt das Spiel auch dann realitätsnah, wenn die Abfolge der vorprogrammierten Schußeinstellungen selbst durch einen Zufallsgenerator festgelegt ist.

Die zu jeder vorprogrammierten Schußeinstellung gehörigen Zeitintervalle für die Zufuhr des nächsten Balles können als relative Zeitintervallmaße im Speicher 25 abgespeichert sein, wobei sich das tatsächliche Zeitintervall dann jeweils aus dem mit einem Faktor multiplizierten Zeitintervallmaß ergibt. Durch Veränderung dieses gemeinsamen Faktors über eine Einstellvorrichtung 26 oder eine Fernsteuerung kann das ganze Spiel ingesamt schneller oder langsamer gemacht werden, ohne die eigentliche Spielcharakteristik zu verändern. Die Relation der in Abhängigkeit von der Schußeinstellung der Auswurfeinrichtung verschieden vorprogrammierten Zeitintervalle bleibt ja bei Verändern des genannten Faktors vorhanden.

Eine an den Balldurchgangssensor 29 angeschlossene, elektronische überwachungseinheit kann die Sensorsignale überwachen und bewirken, daß bei Ausbleiben eines Sensorsignals über eine vorgebbare Zeitdauer eine Abschaltung der Ballauswurfeinrichtung und/oder der Zufuhreinrichtung erfolgt.

Die Erfindung ist nicht auf das dargestellte Ausführungsbeispiel beschränkt. Insbesondere die konkrete Ausbildung der Zufuhreinrichtung 6 und der Ballauswurfeinrichtung kann im Rahmen der Erfindung beträchtlich variieren.

## Patentansprüche

1. Ballwurfmaschine insbesondere für Tennisbälle, mit einem Ballmagazin, einer Ballauswurfeinrichtung und einer Zufuhreinrichtung, die die Bälle aus dem Ballmagazin mit veränderbarer Zufuhrfolgefrequenz einzeln der Ballauswurfeinrichtung zuführt, wobei die Ballauswurfeinrichtung jeden Ball entsprechend einer ihrer vorprogrammierbaren Schußeinstellungen, die jeweils Geschwindigkeit, Drall und/oder Abschußrichtung des Balles festlegen, abschießt, dadurch gekennzeichnet, daß die veränderbare Zufuhrfolgefrequenz der Zufuhreinrichtung (6) in Abhängigkeit von den Schußeinstellungen der Ballauswurfeinrichtung (3) gesteuert ist, wobei jeder von der Ballauswurfeinrichtung (3) zum Abschuß eines Balles (5) eingenommenen Schußeinstellung ein Zeitintervallmaß zur Festlegung der Zufuhr des nächsten Balles durch die Zufuhreinrichtung (6) zugeordnet ist.

2. Ballwurfeinrichtung nach Anspruch 1, dadurch gekennzeichnet, daß eine vorzugsweise vom Benutzer inhaltlich veränderbare Speichereinrichtung (25) vorgesehen ist, in der die schußeinstellungsbezogenen Daten zur Steuerung der Ballauswurfeinrichtung (3) und die zugehörigen zufuhrbezogenen Daten zur Steuerung der Zufuhreinrichtung (6) in Abhängigkeit von den Schußeinstellungen abgespeichert sind.

3. Ballwurfeinrichtung nach Anspruch 1 oder 2, dadurch gekennzeichnet, daß eine Einstellvorrichtung (26) vorgesehen ist, über welche alle in Kombination mit den Schußeinstellungen der Auswurfeinrichtung (3) festgelegten Zeitintervalle zwischen den zugeführten Bällen (5) um einen einstellbaren Faktor gemeinsam verlängerbar bzw. verkürzbar sind.

4. Ballwurfeinrichtung nach Anspruch 2 oder 3, dadurch gekennzeichnet, daß die Abfolge der vorprogrammierten Schußeinstellungen der Ballauswurfeinrichtung (3) durch eine vom Benutzer programmierbare Ablaufsteuereinrichtung (27) festgelegt ist.

5. Ballwurfeinrichtung nach Anspruch 2 oder 3, dadurch gekennzeichnet, daß die Abfolge der vorprogrammierten Schußeinstellungen durch einen an sich bekannten Zufallsgenerator (28) bestimmt ist.

6. Ballwurfeinrichtung nach einem der Ansprüche 1 bis 5, dadurch gekennzeichnet, daß ein vorzugsweise im unteren Bereich des Ballmagazins (2) angeordnetes Zufuhrsteuerorgan (6) vorgesehen ist, von dem aus die Bälle (5) über eine vorzugsweise schlauchförmige Zufuhrbahn (4) der Ballauswurfeinrichtung (3) zugeführt werden.

7. Ballwurfeinrichtung nach Anspruch 6, dadurch gekennzeichnet, daß im Bereich der Zufuhrbahn (4) ein Balldurchgangssensor (29) angeordnet ist.

8. Ballwurfeinrichtung nach Anspruch 7, dadurch gekennzeichnet, daß bei Ausbleiben eines Sensorsignals über eine vorgebbare Zeitdauer eine Abschaltung der Ballauswurfeinrichtung (3) und/oder der Zufuhreinrichtung (6) erfolgt.

9. Ballwurfeinrichtung nach Anspruch 7 oder 8, dadurch gekennzeichnet, daß der Balldurchgangssensor jeweils den Beginn des in Abhängigkeit von der Schußeinstellung des durchgegangenen Balles bestimmten Zeitintervalls festlegt, nach dem die Zufuhr des nächsten Balles erfolgt.

10. Ballwurfeinrichtung nach einem der Ansprüche 6 bis 9, dadurch gekennzeichnet, daß das Zufuhrsteuerorgan ein an sich bekannter, drehbar gelagerter Bauteil (6) mit mehreren Aufnahmefächern für einzelne Bälle ist, und daß dieser Bauteil an seinen äußeren Umfangsflächen einen Reibbelag (24) aufweist.

11. Ballwurfeinrichtung nach einem der Ansprüche 6 bis 10, dadurch gekennzeichnet, daß die schlauchförmige Zufuhrbahn durch einen Drahtwendel (4) gebildet ist.

## Claims

1. Ball-throwing machine, in particular for tennis balls, having a ball magazine, a ball-ejecting device and a delivery device, which delivers the balls individually and with variable rate of delivery to the ball-ejecting device, the ball-ejecting device shooting each ball in accordance with one of its pre-programmable shooting settings which each determine speed, spin and/or shooting direction of the ball, characterized in that the variable rate of delivery of the delivery device (6) is controlled as a function of the shooting settings of the ball-ejecting device (3), there being associated with each shooting setting adopted by the ball-ejecting device (3) for shooting a ball (5) a time interval for determining the delivery of the next ball by the delivery device (6).

2. Ball-throwing device according to Claim 1, characterized in that a memory device (25) which can preferably be varied in its contents by the user is provided in which the data relating to the shooting setting for controlling the ball-ejecting device (3) and the associated data relating to delivery for controlling the delivery device (6) as a function of the shooting settings are stored.

3. Ball-throwing device according to Claim 1 or 2, characterized in that there is provided an adjusting apparatus (26) by way of which all the time intervals determined in combination with the shooting settings of the ejecting device (3) between the delivered balls (5) can be jointly prolonged or shortened by an adjustable factor.

4. Ball-throwing device according to Claim 2 or 3, characterized in that the sequence of the pre-programmed shooting settings of the ball-ejecting device (3) is determined by a sequence control device (27) which can be programmed by the user.

5. Ball-throwing device according to Claim 2 or 3, characterized in that the sequence of the pre-programmed shooting settings is determined by a random generator (28) which is known per se.

6. Ball-throwing device according to one of Claims 1 to 5, characterized in that there is provided a delivery control member (6) which is arranged preferably in the lower region of the ball magazine (2) and from which the balls (5) are delivered by way of a preferably hose-shaped delivery track (4) to the ball-ejecting device (3).

7. Ball-throwing device according to Claim 6, characterized in that a ball passage sensor (29) is arranged in the region of the delivery track (4).

8. Ball-throwing device according to Claim 7, characterized in that in the absence of a sensor signal over a predeterminable period of time the ball-ejecting device (3) and/or the delivery device (6) are switched off.

9. Ball-throwing device according to Claim 7 or 8, characterized in that the ball passage sensor in each case determines the beginning of the time interval which is determined as a function of the shooting setting of the ball which has passed through, after which the next ball is delivered.

10. Ball-throwing device according to one of Claims 6 to 9, characterized in that the delivery control member is a rotatably mounted component (6) which is known per se and which has a plurality of receiving compartments for individual balls, and in that this component has a friction lining (24) on its outer peripheral surfaces.

11. Ball-throwing device according to one of Claims 6 to 10, characterized in that the hose-shaped delivery track is formed by a wire helix (4).

## Revendications

1. Machine de lancement de balles, notamment pour balles de tennis, comportant un magasin de balles, un dispositif éjecteur de balles et un dispositif d'alimentation qui amène individuellement, suivant un rythme d'alimentation variable, les balles provenant du magasin vers le dispositif éjecteur, étant précisé que le dispositif éjecteur de balles lance chaque balle suivant l'un de ses réglages de lancement aptes à être pré-programmés déterminant à chaque fois la vitesse, l'effet et/ou le sens de lancement de la balle, caractérisée en ce que le rythme d'alimentation variable du dispositif d'alimentation (6) est commandé en fonction des réglages de lancement du dispositif éjecteur de balles (3), étant précisé qu'un intervalle de temps est associé à chaque réglage de lancement adopté par le dispositif éjecteur (3) pour lancer une balle (5), en vue de déterminer l'amenée de la balle suivante par le dispositif d'alimentation (6).

2. Dispositif de lancement de balles selon la revendication 1, caractérisé en ce qu'il est prévu un dispositif de mémoire (25), dont le contenu est de préférence apte à être modifié par l'utilisateur, dans lequel sont mises en mémoire les données concernant le réglage de lancement destinées à commander le dispositif éjecteur de balles (3), et les données associées concernant l'alimentation destinées à commander le dispositif d'alimentation (6) en fonction desdits réglages de lancement.

3. Dispositif de lancement de balles selon la revendication 1 ou 2, caractérisé en ce qu'il est prévu un dispositif de réglage (26) par l'intermédiaire duquel tous les intervalles de temps entre les balles (5) amenées déterminés en association avec les réglages de lancement du dispositif éjecteur (3) sont aptes à être allongés ou réduits en commun suivant un facteur réglable.

4. Dispositif de lancement de balles selon la revendication 2 ou 3, caractérisé en ce que la succession des réglages de lancement pré-programmés du dispositif éjecteur de balles (3) est déterminée par un dispositif de commande séquentielle (27) apte à être programmé par l'utilisateur.

5. Dispositif de lancement de balles selon la revendication 2 ou 3, caractérisé en ce que la succession des réglages de lancement pré-programmés est définie par un générateur aléatoire (28) connu en soi.

6. Dispositif de lancement de balles selon l'une des revendications 1 à 5, caractérisé en ce qu'il est prévu un organe de commande d'alimentation (6) disposé de préférence dans la zone inférieure du magasin de balles (2) et à partir duquel les balles (5) sont amenées vers le dispositif éjecteur de balles (3) par l'intermédiaire d'une glissière d'alimentation (4) de préférence tubulaire.

7. Dispositif de lancement de balles selon la revendication 6, caractérisé en ce qu'un détecteur de passage de balles (29) est disposé dans la zone de la glissière d'alimentation (4).

8. Dispositif de lancement de balles selon la revendication 7, caractérisé en ce que, en l'absence de signal de détecteur sur une durée apte à être prédéfinie, une mise hors circuit du dispositif éjecteur de balles (3) et/ou du dispositif d'alimentation (6) a lieu.

9. Dispositif de lancement de balles selon la revendication 7 ou 8, caractérisé en ce que le détecteur de passage de balles détermine à chaque fois le début de l'intervalle de temps, défini en fonction du réglage de lancement de la balle qui est passée, au bout duquel a lieu l'amenée de la balle suivante.

10. Dispositif de lancement de balles selon l'une des revendications 6 à 9, caractérisé en ce que l'organe de commande d'alimentation consiste en un élément (6) connu en soi, monté pivotant et pourvu de plusieurs compartiments de logement pour les balles individuelles, et en ce que cet élément comporte sur ses surfaces périphériques extérieures une garniture de friction (24).

11. Dispositif de lancement de balles selon l'une des revendications 6 à 10, caractérisé en ce que la glissière d'alimentation tubulaire est définie par une hélice en fil métallique.
